# FASCICULE DE BREVET EUROPEEN

(11) **EP 0 460 572 B1**
(45) Date de publication et mention de la délivrance du brevet: **20.04.1994**
(21) Numéro de dépôt: 91109031.4
(22) Date de dépôt: 03.06.1991
(51) Int. Cl.: F02M 45/08, F02M 61/18

(54) **Dispositif d'injection pour moteur à combustion interne**
Einspritzgerät für einen Verbrennungsmotor
Injection device for an internal combustion engine

(30) Priorité: 07.06.1990 FR 9007097
(43) Date de publication de la demande: 11.12.1991
(73) Titulaire: S.E.M.T. Pielstick, 93200 Saint Denis (FR)
(72) Inventeur: Leroy, Jean-Louis, F-75018 Paris (FR)
(74) Mandataire: Weinmiller, Jürgen

(56) Documents cités:
- EP-A- 0 309 590
- DE-A- 3 214 096
- DE-A- 3 742 759
- FR-A- 1 426 578
- FR-A- 2 006 797
- FR-A- 2 463 861
- GB-A- 2 068 460
- US-A- 4 612 898
- PATENT ABSTRACTS OF JAPAN vol. 9, no. 313 (M-437)(2036) 10 décembre 1985

## Description

L'invention concerne un dispositif d'injection, pour moteur à combustion interne, plus particulièrement pour moteur Diesel, utilisant un combustible d'injection principale et un combustible de pré-injection éventuellement différent du combustible d'injection principale.

L'utilisation dans les moteurs Diesel de combustibles à faible pouvoir d'auto-inflammation (combustible à bas indice de cétane) conduit à remplacer à faible vitesse et faible charge, le combustible à faible pouvoir d'auto-inflammation par un combustible dont le pouvoir d'auto-inflammation est supérieur. Ceci a notamment pour inconvénient d'augmenter considérablement les coûts d'exploitation des moteurs.

Pour remedier à cet inconvénient, on connaît des moteurs équipés d'un dispositif de pré-injection d'un combustible à haut pouvoir d'auto-inflammation, la pré-injection étant utilisée dès que les conditions de fonctionnement du moteur ne permettent plus une bonne combustion du combustible à bas indice de cétane. Un tel dispositif est par exemple décrit dans le brevet américain n° 4 612 898 qui montre une chambre de combustion avec plusieurs buses pour l'injection d'un combustible principal à faible pouvoir d'auto-inflammation et une buse supplémentaire pour l'injection d'un combustible à haut pouvoir d'auto-inflammation. Néanmoins la plage de fonctionnement avec du combustible à faible pouvoir d'auto-inflammation garantie par les systèmes connus actuellement reste insuffisante.

Le problème peut se poser de la manière suivante :

Le fonctionnement du moteur à forte charge, avec un combustible à faible pouvoir d'auto-inflammation mais relativement bon marché, est satisfaisante.

Si la charge du moteur diminue progressivement, il arrive au moment où une bonne combustion nécessite l'injection additionnelle d'un carburant à haut pouvoir d'auto-inflammation, mais cher.

Le document DE-A-37 42 759 montre un dispositif d'injection de combustible pour moteur à combustion interne conforme au préambule de la revendication 1.

Un but de l'invention est de réaliser un dispositif d'injection dans lequel on peut "retarder" au maximum l'instant où il est nécessaire d'utiliser en pré-injection un combustible à haut pouvoir d'auto-inflammation, la quantité de combustible de pré-injection devant être aussi faible que possible pour des raisons économiques. Le but de la présente invention est de proposer un dispositif d'injection qui permette le fonctionnement du moteur avec un combustible à faible pouvoir d'auto-inflammation à l'intérieur d'une plage plus étendue.

L'invention a pour objet un dispositif d'injection de combustible pour moteur à combustion interne, notamment pour moteur Diesel, du type comportant deux pulvérisateurs, l'un servant à la pré-injection de combustible, l'autre à l'injection principale de combustible, lesdits pulvérisateurs étant situés à proximité l'un de l'autre au voisinage du centre de la culasse, munis de trous de pulvérisation de combustible et contrôlés par des aiguilles distinctes, dispositif dans lequel le pulvérisateur de pré-injection comporte une série de trous dont les axes s'appuient sur un premier cône et le pulvérisateur d'injection principale comporte une série de trous dont les axes s'appuient sur un second cône ; caractérisé en ce que le nombre de trous du pulvérisateur d'injection principale est le double de celui du pulvérisateur de pré-injection et la position relative des cônes, l'angle de chacun des cônes et l'orientation des axes des trous sur les cônes sont choisis de telle sorte que dans une zone située sensiblement à mi-longueur des jets d'injection principale, les distances entre chacun des jets de pré-injection et les deux jets d'injection principale associés soient minimales et sensiblement égales.

Selon une autre caractéristique de l'invention, les trous du pulvérisateur de pré-injection comportent, dans le sens de l'écoulement du combustible, une partie cylindrique et une partie tronconique, l'évasement de la partie tronconique étant situé côté chambre de combustion, et la longueur de la partie conique étant inférieure à 80% de l'épaisseur de la paroi.

L'invention sera mieux comprise à l'aide de la description et des figures qui vont suivre.

La figure 1 est un schéma illustrant la répartition des jets de pré-injection et d'injection principale à l'intérieur de la chambre de combustion.

La figure 2 est une vue schématique en perspective illustrant la disposition relative des jets principaux et des jets de pré-injection.

La figure 3 montre une coupe partielle du pulvérisateur de pré-injection.

La figure 1 montre une demie coupe transversale de la chambre de combustion (1) d'un moteur à combustion interne équipé du dispositif selon l'invention. Au voisinage du centre de la chambre de combustion sont représentés schématiquement un pulvérisateur d'injection principale (2) et un pulvérisateur de pré-injection (3). Le pulvérisateur d'injection principale est muni d'une série de trous d'axe (a, 5a, 6a, 7a) équidistants d'un angle (A) et le pulvérisateur de pré-injection est muni d'une série de trous d'axe (8a, 9a) équidistants d'un angle (B). Le nombre de trous du pulvérisateur d'injection principale est double de celui du pulvérisateur de pré-injection.

Lors du fonctionnement, le combustible est injecté sous forme de jets schématisés en (4b, 5b, 6b 7b) pour l'injection principale et en (8b, 9b) pour la pré-injection. L'orientation relative des deux ensembles de trous ainsi que l'angle des cônes sur lesquels s'appuient les axes des trous sont choisis de façon à minimiser la distance entre les jets (8b) et (9b) et les zones (4c), (5c), (6c) et (7c) situées sensiblement à mi-longueur des jets d'injection principale, comme on peut le voir dans la figure 2.

Suivant les dimensions de la chambre de combustion, il peut être intéressant d'augmenter ou de diminuer le nombre de trous de pulvérisation, tout en conservant un rapport de 1/2 entre les trous de pré-injection et les trous d'injection principale.

La figure 3 montre une coupe partielle de la paroi du pulvérisateur de pré-injection au droit du trou d'axe (8a). Selon l'invention le trou est constitué de deux parties, une partie cylindrique (10) suivie, dans le sens de l'écoulement du combustible, d'une partie conique (11) dont l'évasement est tourné vers la chambre de combustion. La présence de la partie conique permet d'obtenir une meilleure pulvérisation du combustible répartie dans un cône d'angle (C) plus grand que celui qui serait obtenu avec un trou uniquement cylindrique.

La répartition des jets de pré-injection et d'injection principale combinée à l'utilisation de trous de pré-injection tronconiques conformément à l'invention permet d'étendre la plage de fonctionnement avec un combustible unique à faible pouvoir d'auto-inflammation vers les faibles charges et faibles vitesses lorsque celui-ci est utilisé à la fois en pré-injection et en injection principale. Lorsque la limite de fonctionnement avec un combustible unique est atteinte, il convient d'utiliser un combustible de pré-injection à pouvoir d'auto-inflammation élevé.

Pour l'injection, on utilise de préférence deux pulvérisateurs réunis dans un même corps, connu par exemple par le brevet américain n°4524737.

## Revendications

1. Dispositif d'injection de combustible pour moteur à combustion interne, notamment pour moteur Diesel, du type comportant deux pulvérisateurs, l'un servant à la pré-injection de combustible, l'autre à l'injection principale de combustible, lesdits pulvérisateurs étant situés à proximité l'un de l'autre au voisinage du centre de la culasse, munis de trous de pulvérisation de combustible et contrôlés par des aiguilles distinctes, dispositif dans lequel le pulvérisateur de pré-injection comporte une série de trous dont les axes (8a, 9a) s'appuient sur un premier cône et le pulvérisateur d'injection principale (2) comporte une série de trous dont les axes (5a, 6a, 7a) s'appuient sur un second cône ; caractérisé en ce que le nombre de trous du pulvérisateur d'injection principale (2) est le double de celui du pulvérisateur de pré-injection et la position relative des cônes, l'angle de chacun des cônes et l'orientation des axes des trous sur les cônes sont choisis de telle sorte que dans une zone située sensiblement à mi-longueur des jets d'injection principale, les distances entre chacun des jets de pré-injection et les deux jets d'injection principale associés soient minimales et sensiblement égales.

2. Dispositif d'injection de combustible selon la revendication 1, caractérisé en ce que les trous du pulvérisateur de pré-injection (3) comportent, dans le sens de l'écoulement du combustible, une partie cylindrique (10) et une partie tronconique (11), l'évasement de la partie tronconique étant situé côté chambre de combustion et la longueur de la partie conique étant inférieure à 80% de l'épaisseur de la paroi.

## Patentansprüche

1. Brennstoff-Einspritzvorrichtung für einen Verbrennungsmotor, insbesondere für einen Dieselmotor, der zwei Zerstäuber aufweist, von denen der eine zur Brennstoff-Voreinspritzung und der andere zur Brennstoff-Haupteinspritzung dient, wobei die Zerstäuber nahe beieinander in der Nähe des Zentrums des Zylinderkopfs angeordnet und mit Brennstoff-Zerstäubungslöchern versehen sind und von getrennten Nadeln gesteuert werden, wobei der Voreinspritz-Zerstäuber eine Reihe von Löchern aufweist, deren Achsen (8a, 9a) auf einem ersten Kegel aufliegen, während der Haupteinspritz-Zerstäuber (2) eine Reihe von Löchern aufweist, deren Achsen (5a, 6a, 7a) auf einem zweiten Kegel aufliegen, dadurch gekennzeichnet, daß die Anzahl von Löchern des Haupteinspritz-Zerstäubers (2) doppelt so groß ist wie die des Voreinspritz-Zerstäubers und daß die relative Position der Kegel, der Winkel jedes der Kegel und die Ausrichtung der Achsen der Löcher auf die Kegel so gewählt sind, daß in einem Bereich im wesentlichen auf halber Länge der Haupteinspritz-Strahlen die Entfernungen zwischen jedem der Voreinspritz-Strahlen und den beiden zugehörigen Haupteinspritz-Strahlen minimal und im wesentlichen gleich sind.

2. Brennstoffeinspritzvorrichtung nach Anspruch 1, dadurch gekennzeichnet, daß die Löcher des Voreinspritz-Zerstäubers (3) in Richtung des Brennstoff-Flusses einen zylindrischen (10) und einen kegelstumpfförmigen Bereich (11) aufweisen, wobei die Ausweitung des kegelstumpfförmigen Bereichs sich auf der Seite der Brennkammer befindet, und die Länge des kegelförmigen Bereichs geringer als 80% der Dicke der Wand ist.

## Claims

1. A fuel injection device for an internal combustion engine, in particular a diesel engine, the device being of the type comprising two spray heads, one spray head serving for pre-injection of fuel while the other serves for main injection of fuel, said spray heads being situated close to each other in the vicinity of the middle of the cylinder head, being provided with fuel spray holes and being under the control of different needles, in which device the pre-injection spray head includes a series of holes whose axes (8a, 9a) lie on a first cone and the main injection spray head (2) includes a series of holes whose axes (5a, 6a, 7a) lie on a second cone, the device being characterized in that there are twice as many holes in the main spray head (2) as in the pre-injection spray head, and the relative positions of the cones, the angle of each of the cones, and the directions of the axes of the holes around the cones are selected in such a manner that the distances between each pre-injection jet and the two adjacent main injection jets are at a minimum and are substantially equal in a zone which is situated substantially halfway along the main injection jets.

2. A fuel injection device according to claim 1, characterized in that the holes of the pre-injection spray head (3) comprise, in the fuel flow direction, a cylindrical portion (10) followed by a flared portion (11) which is flared towards the combustion chamber, with the length of each flared portion being less than 80% of the wall thickness.
